# EUROPÄISCHE PATENTSCHRIFT

(11) **EP 1 312 737 B1**
(45) Veröffentlichungstag und Bekanntmachung des Hinweises auf die Patenterteilung: **11.10.2006**
(21) Anmeldenummer: 02018868.6
(22) Anmeldetag: 24.08.2002
(51) Int. Cl.: E05C 9/02, E05B 3/00

(54) **Beschlag für Fenster oder Türen**
Fitting for windows or doors
Ferrure pour fenêtres ou portes

(30) Priorität: 20.11.2001 DE 10156570
(43) Veröffentlichungstag der Anmeldung: 21.05.2003
(73) Patentinhaber: SIEGENIA-AUBI KG, 57234 Wilnsdorf (DE)
(72) Erfinder: Dingler, Hans Joachim, 57319 Bad Berleburg (DE); Riegelmayer, Erhard, 57299 Burbach (DE)

(56) Entgegenhaltungen:
- EP-A- 0 492 341
- EP-A- 0 711 890
- EP-A- 0 823 523
- EP-A- 1 020 596
- DE-A1- 19 506 106
- FR-A- 2 702 511
- FR-A- 2 722 527

## Beschreibung

Die Erfindung betrifft einen Beschlag für Fenster oder Türen nach dem Oberbegriff des Anspruchs 1.

Derartige Beschläge sind bereits seit langem bekannt, beispielsweise aus dem Prospekt der Firma SIEGENIA - FRANK KG "LM 4200-DK" oder der DE-AS 1 926 397 oder der DE 195 06 106 C2.

Aus dem genannten Stand der Technik sind Beschläge bekannt geworden, die zur Verriegelung und Steuerung von Öffnungsbewegungen an Fenstern und Türen dienen und bei denen im wesentlichen neben einer Verriegelung des Flügels an einem Blendrahmen eine Drehöffnungsstellung und eine Kippöffnungsstellung vorgesehen sind. Der Flügel wird dabei aus einem rahmen gebildet, der aus Profilen von Kunststoff oder Metall besteht.

Die verschiedenen Schaltstellungen lassen sich über einen auf einer Sichtfläche des Rahmens montierten Handgriff einstellen, der zu diesem Zweck drehbar in einer Rosette gelagert ist. In dem Handgriff wird die Drehbewegung umgewandelt in eine translatorische Bewegung eines auf der Unterseite der Rosette vorstehenden Mitnehmers. Der Mitnehmer durchgreift in einer Langlochausnehmung die Stirnfläche des Rahmens und ragt in den Falzbereich des Flügels vor. Im Falzbereich des Flügels ist an der Falzfläche ein durch Querstege hinterschnittener profilierter Führungskanal vorgesehen, der einen im wesentlichen doppel-C-förmigen Querschnitt aufweist. Der dadurch hinterschnittene Bereich bildet eine Aufnahme einer in Längsrichtung des Führungskanals verschiebbaren Gestänges, wobei die Querstege des Führungskanals von dem Verschlussgestänge hinter- bzw. untergriffen werden und der Führungskanal eine entnahmesichere Führung des Verschlussgestänges bildet. Das Verschlussgestänge besteht dabei wiederum aus Schubstangen und Beschlagteilen, welche im wesentlichen zumindest in dem dem Führungskanal zugeordneten Abschnitt etwa den selben Querschnitt aufweisen durch den diese in dem Führungskanal geführt werden. Die Schubstangen werden dabei in Abhängigkeit von der Größe des herzustellenden Flügels bei der Herstellung des Fensters abgemessen und abgelängt und zusammen mit den Beschlagteilen in den Führungskanal eingeschoben. Die Kopplung der Schubstangen mit den Beschlagteilen erfolgt dabei über Kupplungsbohrungen, in die Zapfen der Beschlagteile eingreifen.

Üblicherweise erfolgt die Kopplung mit zumindest einer der Schubstangen mittels eines ebenfalls in den Führungskanal einzuschiebenden Beschlagteils, dem über einen an dem Beschlagteil vorgesehener Zapfen sowie mindestens einer Schubstange mit einer Kupplungsbohrung schließlich das gesamte Gestänge in Kupplungsverbindung steht.

Zur Kopplung des Handgriffs mit dem Verschlussgestänge ist daher jeweils das mit dem Verschlussgestänge gekoppelte Beschlagteil ebenfalls mit vorzusehen.

Aufgabe der Erfindung ist es, eine wesentliche Vereinfachung des gesamten Verschlussgestänges und damit des Beschlages herbeizuführen.

Diese Aufgabe gelingt auf überraschend einfache Weise dadurch, dass der Mitnehmer unmittelbar mit einem Mitnehmerzapfen in eine Bohrung der Schubstange eingreift.

Hierdurch gerät sowohl das üblicherweise zur Kopplung mit dem Handgriff vorzusehende Beschlagteil in Wegfall, so dass zumindest eine zusätzliche Kopplung des Beschlagteils mit einer weiteren Schubstange wegfällt. Neben der dadurch bewirkten Kostenreduzierung und Montagevereinfachung des Verschlussgestänges wird auch der beanspruchte Bauraum reduziert und die minimal erzielbare Flügelgröße deutlich reduziert.

Zur Vereinfachung der Kopplung von dem Mitnehmerzapfen mit der Bohrung ist vorgesehen, dass der Mitnehmerzapfen quer zur Längsrichtung des Führungskanals abgeflacht ist. Dadurch ergeben sich ausschließlich in Bewegungsrichtung der Schubstangen Anlageflächen des Mitnehmerzapfens und der Bohrung, die sich bei der Montage leichter ineinanderfügen lassen.

Zweckmäßig ist insbesondere eine Ausgestaltung bei der die Bohrung für den Mitnehmerzapfen des Handgriffs in ihren Abmessungen der bzw. den Kupplungsbohrungen entspricht. Dadurch lassen sich die üblichen Werkzeuge zur Herstellung der Kupplungsbohrungen auch zum Einbringen der Bohrung verwenden. Üblicherweise werden die Kupplungsbohrungen mit einem Stanzwerkzeug in die Schubstangen eingebracht, wobei hier meist gleichzeitig das Ablängen der Schubstange erfolgt.

Außerdem entspricht die Größe der Bohrung der zum Befestigen eines Riegelglieds auf der Schubstange befindlichen Bohrung, so dass zum Befestigen von Bauteilen, zum Kuppeln von Verbindungsteilen zu einer Garnitur und zum Koppen eines Handgriffs eine Bohrgröße verwendet wird.

Eine Weiterbildung der Erfindung sieht ferner vor, dass der Mitnehmerzapfen einteilig mit dem Mitnehmer ausgebildet ist. Durch diese Ausgestaltung wird eine einteilige Form des Handgriffs mit dem Mitnehmer erreicht, der eine zusätzliche Montage des Mitnehmerzapfens entbehrlich macht.

Weitere vorteilhafte Ausgestaltungen ergeben sich aus den Figuren.

Es zeigt:
- Fig.1: einen Schnitt entlang der Linie I - I der Fig. 2 durch ein Flügelprofil mit einem daran befestigten Bedienungshandgriff,
- Fig. 2: eine Ansicht des Handgriffs und einer Schubstange an den Flügelprofilen nach Fig. 1 senkrecht zur Falzfläche und
- Fig. 3: eine Darstellung der Schubstange in einer Draufsicht und in einem Querschnitt entlang der Linie III - III.

In der Fig. 1 ist von einem Flügel 1 ein Profil 2 dargestellt, auf dessen raumseitiger Sichtfläche 3 ein Handgriff 4 befestigt ist. Der Flügel 1 wird aus mehreren Profilen 2 zusammengesetzt, die im Eckbereich bzw. an den Stoßstellen der Profile miteinander verbunden werden. Der Handgriff 4 besteht aus einem in Fig. 2 vollständig sichtbaren Griff 5, der über einen Hals 6 in einer Rosette 7 drehbar gelagert ist. In der Rosette 7 ist eine Vorrichtung vorgesehen, welche die Drehbewegung des Griffs 5 in eine geradlinige Schubbewegung eines Mitnehmers 8 umwandelt. Der Mitnehmer 8 durchgreift dabei eine schlitzartige Öffnung 9 in dem die raumseitige Sichtfläche bildenden Steg 10 des Profils 2. An dem Steg 10 ist die Rosette 7 in bekannter Weise befestigt, beispielsweise durch Befestigungsschrauben.

In der Falzfläche 15 des Flügels 1 ist ein Führungskanal 16 vorgesehen, der mit aufeinander zuweisenden Querstegen 17, 18 einen Hinterschnitt profiliert und eine Führung für eine darin aufgenommene Schubstange 19 bildet. Die Schubstange 19 weist einen im wesentlichen U- oder V-förmigen Querschnitt auf, wobei die freien Schenkel parallel zu einem mittleren Abschnitt im Endbereich abgewinkelt sind. Der Mitnehmer 8 weist an seinem freien, vor die Falzfläche 15 ragenden Ende 20 einen in Richtung des Führungskanals 16 weisenden Mitnehmerzapfen 21 auf, der in eine Bohrung 22 der Schubstange 19 eingreift.

Hieraus resultiert eine unmittelbare Kopplung des Mitnehmers 8 mit der Schubstange 19 ohne Zwischenschaltung weiterer, ansonsten notwendiger Beschlagteile.

Wie insbesondere aus der Fig. 2 hervorgeht, ist der hier angedeutete Mitnehmerzapfen 21 in Längsrichtung 23 des Führungskanals 16 seitlich abgeflacht, so dass dieser nur in Längsrichtung 23 an dem Radius der Bohrung 22 anliegt. Dadurch lässt sich der um Schlupf bzw. Spiel zu minimieren passgenau zu Bohrung 22 ausgeführte Mitnehmerzapfen 21 mit geringerer Mühe in die Bohrung 22 einführen, da die Kontaktstellen von Mitnehmerzapfen 21 auf die Bohrung 22 auf ein Minimum reduziert sind ohne dass die Funktion beeinträchtigt wird. Gleichzeitig wird mit Reduzierung des Materials eine Kostenersparnis erwirkt. Um das Einführen des Mitnehmerzapfens 21 weiterhin zu erleichtern, ist außerdem zweckmäßig, eine Einlaufphase an den zur Bohrung 22 nächstliegenden Kontaktstellen anzubringen.

In der Fig. 3 ist darüber hinaus noch eine Kupplungsbohrung 24 am Ende 25 der Schubstange 19 dargestellt. Die Kupplungsbohrung 24 dient dabei üblicherweise zur Kopplung von an die Schubstange 19 angreifenden Beschlagteilen, die mittels in die Kupplungsbohrung 24 eingreifenden Zapfen formschlüssig angehängt werden. Im dargestellten Ausführungsbeispiel ist die Kupplungsbohrung 24 mit der Bohrung 20 bezüglich der Lage quer zur Verschieberichtung der Schubstange 19, also senkrecht zur Längsrichtung 23 und bezüglich ihrer Abmessung identisch mit der Bohrung 22 zur Aufnahme des Mitnehmerzapfens 21. Dadurch lässt sich ein zur Herstellung der Kupplungsbohrung 24 verwendetes Werkzeug gleichzeitig auch zur Herstellung der Bohrung 22 verwenden.

Ferner kann noch vorgesehen werden, dass in die Kupplungsbohrung 24 oder diesen entsprechende Bohrungen Riegelglieder befestigt werden, wie z.B. aus der DE 200 03 929 U1 bekannt, auf die diesbezüglich vollinhaltlich Bezug genommen wird. Dadurch lassen sich die verwendeten Werkzeuge zur Herstellung der Bohrungen 22 bzw. 24 auch zur Anbringung der Riegelglieder verwenden.

Die nicht dargestellte Bohrung zur Befestigung für die Riegelglieder, die auf der Schubstange 19 und auf weiteren im Querschnitt identischen Schubstangen des Verschlussgestänges angebracht sind, weisen dazu ebenfalls die gleichen Abmessungen der Bohrung 22 auf.

Im dargestellten Ausführungsbeispiel ist darüber hinaus vorgesehen, dass der Mitnehmerzapfen 21 einteilig mit dem Mitnehmer 8 ausgebildet ist. Dem entgegen kann natürlich auch vorgesehen werden, dass der Mitnehmerzapfen 21 als zusätzliches Teil an dem Mitnehmer 8 montiert werden kann. Wird der Mitnehmerzapfen 21 jedoch einteilig mit dem Mitnehmer 8 ausgebildet, so ist es zweckmäßig, dass die Öffnung 9 so beschaffen ist, dass in zumindest einer Lage eine problemlose Durchführung des um den Mitnehmerzapfen 21 erweiterten Mitnehmers 8 möglich ist. Dies kann beispielsweise dadurch erfolgen, dass der im wesentlichen als Langloch ausgebildeten Öffnung 9 eine seitliche Erweiterung vorgenommen wird, wie dies beispielsweise in der Fig. 1 dargestellt ist. Die Öffnung 9 wird bei der Montage des Handgriffs 4 von der Rosette 7 vollständig abgedeckt.

Durch Verwendung des einteilig mit dem Mitnehmer 8 ausgebildeten Kupplungsstücks entfällt neben dem ansonsten üblichen Beschlagteil zur Kopplung mit dem Mitnehmer 8 des Handhebels 4 auch eine zweite Schubstange sowie in der zur Herstellung dieser notwendige Arbeitsgang.

Demzufolge vereinfacht und verkürzt sich der Montagevorgang des gesamten Verschlussgestänges für einen Flügelrahmen 1 eines Fensters oder einer Tür. Üblicherweise koppeln die aus dem Stand der Technik bekannten Vorrichtungen mit zwei Schubstangen.

### Bezugszeichenliste

- 1: Flügel
- 2: Profil
- 3: raumseitige Sichtfläche
- 4: Handgriff
- 5: Griff
- 6: Hals
- 7: Rosette
- 8: Mitnehmer
- 9: Öffnung
- 10: Steg
- 15: Falzfläche
- 16: Führungskanal
- 17: Quersteg
- 18: Quersteg
- 19: Schubstange
- 20: Ende
- 21: Mitnehmerzapfen
- 22: Bohrung
- 23: Längsrichtung
- 24: Kopplungsbohrung
- 25: Ende

## Patentansprüche

1. Beschlag für Fenster oder Türen, bei denen ein zumindest um eine Bewegungsachse betätigbaren Flügel (1) einen Rahmen aus Profilen aufweist,
insbesondere aus Metall und/oder Kunststoff,
der an seiner Falzfläche (15) mit einem durch Querstege (17, 18) hinterschnitten profilierten Führungskanal (16) zu Aufnahme eines in Längsrichtung des Führungskanals (16) in diesen verschiebbaren Verschlussgestänges versehen ist, welches die Querstege (17, 18) des Führungskanals (16) untergreift und aus mehreren über Schubstangen (19) und mit diesen in Antriebsverbindung stehenden Beschlagteilen besteht,
wobei das Verschlussgestänge über einen auf der Sichtfläche (3) des montierten Handgriffs (4) mittels eines diese koppelnden längsverschiebbaren Mitnehmer (8) angetrieben wird,
der eine schlitzartige Öffnung (9) in dem die raumseitige Sichtfläche bildenden Steg (10) des Profils durchgreift,
**dadurch gekennzeichnet,**
**dass** der Mitnehmer (8) unmittelbar mit einem Mitnehmerzapfen (21) in eine Bohrung (22) der Schubstange (19) eingreift.

2. Beschlag nach Anspruch 1,
**dadurch gekennzeichnet,**
**dass** der Mitnehmerzapfen (21) quer zur Längsrichtung (23) des Führungskanals (16) abgeflacht ist.

3. Beschlag nach einem der Ansprüche 1 oder 2,
**dadurch gekennzeichnet,**
**dass** die Antriebsverbindung der Beschlagteile und der Schubstangen (19) durch in Kupplungsbohrungen (24) der Schubstangen (19) eingreifende Zapfen erfolgt,
und **dass** die Bohrung (22) in ihren Abmessungen der bzw. den Kupplungsbohrungen (24) entspricht.

4. Beschlag nach einem der Ansprüche 1 bis 3, **dadurch gekennzeichnet, dass** der Mitnehmerzapfen (21) einteilig mit dem Mitnehmer (8) ausgebildet ist.

5. Beschlag nach Anspruch 1,
**dadurch gekennzeichnet,**
**dass** die Bohrung (22) in ihren Abmessungen der Bohrung in der Schubstange (19) zur Befestigung von Riegelgliedern entspricht.

## Claims

1. Fitting for windows or doors, in which windows or doors a sash/leaf (1) which can be actuated to move at least about one axis of movement, comprises a frame made up of profiles, in particular a metal and/or plastic frame, this frame being provided on its rebate face (15) with a profiled guide channel (16) which has an undercut profiling produced by transverse webs (17, 18) and which is intended for accommodating a locking linkage which can be displaced in the guide channel (16) in the longitudinal direction thereof, this locking linkage engaging below the transverse webs (17, 18) of the guide channel (16) and comprising a plurality of fitting parts which are in drive connection via and with push rods (19), the locking linkage being driven, via a handle (4) mounted on the visible face (3) of the profile, by means of a longitudinally displaceable driver (8) which couples the linkage and handle together, the driver engaging through a slot-like opening (9) in the profile web (10) forming the room-facing visible face, **characterized in that** the driver (8) engages directly by way of a driver lug (21) into a drilled hole (22) in the push rod .(19).

2. Fitting according to Claim 1, **characterized in that** the driver lug (21) is flattened transversely with respect to the longitudinal direction (23) of the guide channel (16).

3. Fitting according to either of Claims 1 and 2, **characterized in that** the drive connection of the fitting parts and of the push rods (19) is produced by lugs engaging into drilled coupling holes (24) in the push rods (19), and **in that** the drilled hole (22) corresponds in its dimensions to the drilled coupling hole or holes (24).

4. Fitting according to one of Claims 1 to 3, **characterized in that** the driver lug (21) is formed in one piece with the driver (8).

5. Fitting according to Claim 1, **characterized in that** the drilled hole (22) corresponds in its dimensions to the drilled hole in the push rod (19) for the purpose of fastening locking members.

## Revendications

1. Ferrure pour fenêtres ou portes dans lesquelles un ouvrant (1), pouvant être manoeuvré au moins autour d'un axe de déplacement, présente un cadre en profilés, en particulier en métal et/ou en matière synthétique,
qui est pourvu sur sa feuillure (15) d'un canal de guidage (16) profilé, en contre-dépouille à l'aide de pattes transversales (17, 18), pour recevoir une tringle de verrouillage mobile dans le sens longitudinal du canal de guidage (16), laquelle s'engage en dessous des pattes transversales (17, 18) du canal de guidage (16) et se compose de plusieurs pièces de manoeuvre en liaison d'entraînement avec celles-ci par l'intermédiaire de tringles coulissantes (19),
dans laquelle la tringle de verrouillage est entraînée par une poignée (4) montée sur la face visible (3), au moyen d'un organe d'entraînement (8) mobile dans le sens longitudinal, s'y raccordant,
qui présente une ouverture (9) en forme de fente, dans laquelle s'engage la patte (10) du profilé formant la face visible, côté intérieur,
**caractérisée en ce que** l'organe d'entraînement (8) s'engage directement avec un goujon (21) d'organe d'entraînement dans un alésage (22) de la tige coulissante (19).

2. Ferrure selon la revendication 1,
**caractérisée en ce que**
le goujon (21) d'organe d'entraînement est aplati perpendiculairement à la direction longitudinale (23) du canal de guidage (16).

3. Ferrure selon l'une des revendications 1 et 2,
**caractérisée en ce que**
l'accouplement d'entraînement des pièces de ferrure et de la tige coulissante (19) se fait par l'intermédiaire de goujons s'engageant dans des alésages d'accouplement (24) de la tringle coulissante (19),
et **en ce que** les dimensions de l'alésage (22) correspondent à celles du, respectivement des alésages d'accouplement (24).

4. Ferrure selon l'une des revendications 1 à 3,
**caractérisée en ce que** le goujon (21) d'organe d'entraînement est réalisé d'une pièce avec l'organe d'entraînement (8).

5. Ferrure selon la revendication 1,
**caractérisée en ce que**
les dimensions de l'alésage (22) correspondent à celles de l'alésage dans la tringle coulissante (19) pour fixer des organes de verrouillage.
